# EUROPÄISCHE PATENTSCHRIFT

(11) **EP 1 202 816 B1**
(45) Veröffentlichungstag und Bekanntmachung des Hinweises auf die Patenterteilung: **24.03.2004**
(21) Anmeldenummer: 00960446.3
(22) Anmeldetag: 12.08.2000
(51) Int. Cl.: B05B 11/00, F04B 53/10

(54) **SPENDER FÜR FLÜSSIGKEITEN ODER FÜR ZÄHFLÜSSIGE ODER VERSPRÜHBARE PRODUKTE**
DISPENSER FOR LIQUIDS OR FOR VISCOUS OR SPRAYABLE PRODUCTS
DISTRIBUTEUR POUR LIQUIDES OU POUR PRODUITS VISQUEUX OU A PULVERISER

(30) Priorität: 16.08.1999 DE 19938798
(43) Veröffentlichungstag der Anmeldung: 08.05.2002
(73) Patentinhaber: Ing. Erich Pfeiffer GmbH, 78315 Radolfzell (DE)
(72) Erfinder: MIJERS, J., W., M., NL-5913 TP Venlo (NL)
(74) Vertreter: Patentanwälte Ruff, Wilhelm, Beier, Dauster & Partner
(86) Internationale Anmeldenummer: PCT/EP2000/007882
(87) Internationale Veröffentlichungsnummer: WO 2001/012338

(56) Entgegenhaltungen:
- WO-A-97/06842
- US-A- 1 484 920
- US-A- 4 227 628
- US-A- 4 396 132
- US-A- 5 024 355
- US-A- 5 351 862
- US-A- 5 848 881

## Beschreibung

Die Beschreibung betrifft einen Spender für Flüssigkeiten, gemäß dem Oberbegriff des Anspruchs 1.

Derartige Spender werden im alltäglichen Gebrauch z.B. als Seifenspender, Lotion- oder Cremespender, Gels, flüssige Reinigungsmittel, aber auch in der Pharmazie als Zerstäuber für Medikamente benötigt. Währenddem es bei alltäglichen Flüssigkeiten nicht so sehr auf Besonderheiten der chemischen Verhaltensweise ankommt, ist diese Frage bei Medikamenten von erheblicher Bedeutung. Die in Medikament-Sprühbehältern eingesetzten Bauteile sind Pumpsysteme mit jeweils einer Einheit aus Anschlußstück, Dichtgehäuse, Kolben mit einer Druckfeder und mit einer Kugel. Da die Kugeln und die Druckfedern schon aus Funktionsgründen aus Stahl oder Edelstahl gefertigt sind, können zwischen der Medikamentflüssigkeit und dem Werkstoff Stahl schon innerhalb kurzer Zeit chemische Reaktionen stattfinden, die das Medikament in seiner Grundsubstanz verändern, so daß ein solches Pumpsystem für Medikamente nicht gestattet wird.

Die medikamentöse Behandlung durch Sprühen von feinsten Tröpfchen in die Nase ist seit einigen Jahren stark angestiegen. Dabei werden an solche Systeme drei Grundforderungen gestellt: Zuverlässigkeit, Sicherheit und Wirksamkeit. Diese Bedingungen werden von Nasentropfen weder bei Kindern noch bei Erwachsenen erfüllt. Eine der Voraussetzungen ist, daß die Flüssigkeit durch ein Ventil von der Umwelt abgeschlossen wird, um den Zutritt von Sauerstoff, Bazillen und Bakterien zu verhindern. Bekannte Systeme bestehen demzufolge aus einem Anschluß an eine Sprühvorrichtung, einem abgedichteten Gehäuse, einem Kolben, einer Meßkammer, einer darin angeordneten Feder, dem Zylinder für den Kolben und einer Kugel als Ventil. Dabei kommt das Medikament mit der Stahlkugel und der Druckfeder in Berührung, wodurch ein Nachteil solche Systeme entsteht.

Aus der US 4,396,132 geht ein Spender für Flüssigkeiten hervor, der an einen Vorratsbehälter auswechselbar und dicht ansetzbar ist. Der Spender weist dabei eine Dosiervorrichtung auf, die durch einen in einem Zylindergehäuse hin- und herbewegbaren Saug- bzw. Druckkolben gebildet wird. Dabei ist ein Ventil zwischen der Saug- und Druckseite vorgesehen. Dabei nimmt ein Zylindergehäuse an einem Ende den Kolben Dosiervorrichtung auf und am anderen Ende ist an einem Ventilsitz eine an ihrem Umfang gehaltene Membranscheibe für die Sperrung oder die Öffnung des Durchflusses in dem oder aus dem Vorratsbehälter vorgesehen.

Darüber hinaus ist es aus der US 4,227,628 bekannt, bei einem Dosierspender eine Feder so anzuordnen, dass sie außerhalb der Pumpenkammer des Spenders liegt und daher nicht in Kontakt mit dem geforderten Medium gerät. Die US 5,848,881 beschreibt einen Dosierspender, bei dem eine Membran dazu dient, die Dosierung des auszutragenden Mediums vorzunehmen.

Der Erfindung liegt die Aufgabe zugrunde, einen für Flüssigkeiten unterschiedlicher Konsistenz geeigneten Spender zu schaffen, der die Berührung der Flüssigkeit mit Metallteilen den Zutritt von Bakterien der Luft vermeidet.

Die gestellte Aufgabe wird durch den Spender gemäß dem Anspruch 1 gelöst.

Vorteilhafte Weiterbildungen der Erfindung gehen aus den Unteransprüchen hervor.

In der Zeichnung sind Ausführungsbeispiele der Erfindung dargestellt und werden nachfolgend näher beschrieben.

Es zeigen:
- Fig. 1: einen senkrechten Schnitt durch den oberen Bereich des Spenders,
- Fig. 1a: einen senkrechten Schnitt durch eine zweite Ausführungsform des Spenders,
- Fig. 1b: eine aus Ventilsitz und Membran gebildete Funktionseinheit,
- Fig. 2: eine perspektivische Außenansicht des Spenders gemäß Fig. 1,
- Fig. 3: eine alternative Ausführungsform des Spenders mit abgewandeltem Ventil und Vorratsbehälter im Schnitt,
- Fig. 4: eine weitere Alternative eines winkelförmigen Spenders im Schnitt,
- Fig. 5: eine perspektivische Außenansicht des Spenders gemäß Fig. 4,
- Fig. 6: eine Ansicht des Spenders im Maßstab 1:1 und
- Fig. 7: einen Schnitt durch eine weitere alternative Ausführungsform des Spenders.

Der Spender gemäß Fig. 1 ist für Flüssigkeiten unterschiedlicher Konsistenz, Viskosität und chemischer Analyse bestimmt, wie z.B. für zähflüssige oder versprühbare Produkte, insbesondere auch Medikamente, z.B. für eine nasale Anwendung. Der Spender weist einen auswechselbaren Vorratsbehälter 7 auf, der über ein Ventil im Flüssigkeitsweg an eine Dosiervorrichtung 10 anschließbar ist. In einem Zylindergehäuse 3 ist ein Kolben 1, als Saug- bzw. Druckkolben, hin und her bewegbar. Das Zylindergehäuse 3 nimmt an einem Ende 3a den Kolben 1 mit einer in einem Hohlraum 1b angeordneten Druckfeder 2 auf und an seinem anderen Ende 3b ist ein Ventilsitz 5 mit einer am Umfang 4a eingespannten Membranscheibe 4 für die Sperrung oder die Öffnung des Durchflusses vorgesehen.

Die Membranscheibe 4 besitzt eine zum Zylindergehäuse 3 zentrische Verbindungsöffnung 4b und dem Ventilsitz 5 sind Durchlaßöffnungen 5a in Richtung des Vorratsbehälters 7 vorgesehen. Die Membranscheibe 4 ist auf einem äußeren Rand zwischen dem Ventilsitz und dem Zylindergehäuse festgeklemmt, wobei Durchlaßkanäle 3n in dem Zylindergehäuse 3 quer verlaufend vorgesehen sind. Die Membranscheibe 4 liegt ferner gegen einen konzentrischen äußeren Ringsteg 3c des Zylindergehäuses druckabhängig an. Außerdem liegt die Membranscheibe 4 auf einem ringförmigen Dichtsitz 5c um die zentrische Verbindungsöffnung 4b herum beabstandet druckabhängig auf. Die Membranscheibe 4 steht mit dem Zylinderraum 3d und einem oberen Raum 3e über der Membranscheibe 4 mit einer Ansaug- bzw. Ausdrücköffnung 3f für die Dosiervorrichtung 10 in Verbindung. Dabei liegt die Membranscheibe 4 mit ihrer Verbindungsöffnung 4b einer Ansaug- bzw. Ausdrücköffnung 3f des Zylindergehäuses 3 gegenüber.

Sobald der Kolben 1 durch die Druckfeder 2 nach oben gezogen wird, saugt der entstehende Unterdruck die Membranscheibe 4 vom ringförmigen Dichtsitz 5c weg. Dadurch wird aus dem Vorratsbehälter 7 die Flüssigkeit durch die Durchlaßöffnungen 5a und die Verbindungsöffnung 4b in der Membranscheibe 4 und durch die Ansaugöffnung 3f in den Zylinderraum 3d gefördert. Beim Druckhub des Kolbens 1 schließt die Membranscheibe 4 auf dem ringförmige Dichtsitz 5c ab. Die im Zylinderraum 3d befindliche Flüssigkeit strömt über die Durchlaßkanäle 3n radial nach außen und öffnet die Membranscheibe 4 am Ringsteg 3c und die Flüssigkeit strömt in die Dosiervorrichtung 10. Dabei kann die Dosiervorrichtung 10 auch als Sprühdüse ausgebildet sein. Ist die Dosiervorrichtung 10 durch Verrasten im Zylindergehäuse 3 befestigt, können je nach Anwendungszweck unterschiedlich ausgebildete Dosiervorrichtungen eingesetzt werden.

Die Befestigung des Ventilsitzes 5 erfolgt derart einfach, daß der Ventilsitz 5 an der Seite zum Vorratsbehälter 7 einen dichtenden Rastanschluß 3g bildet.

Der Vorratsbehälter 7 ist aus einem transparenten Glaszylinder 7a gefertigt. Das Glas kann auch gefärbt sein. Für den Fall, daß der Glaszylinder 7a nur aus einem beidseitig offenen Zylinder besteht, ist das Zylindergehäuse 3 zu einem den Zylinderrand hintergreifenden Deckel geformt, wobei zwischen Zylinderrand und diesem Deckel ein Druckstück 6 aus einem Glasring eingefügt wird, um eine tolerierte Spannung zu erzeugen. Am Boden ist ein axial offener Glaszylinder 7a mit einem dichtenden Klemmboden 9 aus flexiblem Werkstoff (Kunststoff) aufgesetzt.

Die Fig. 1a zeigt dabei eine gegenüber der Ausführungsform der Fig. 1 dahingehend geänderte Ausführungsform, daß der Kolben 1 und die Feder 2 als einstückiges Teil 21 ausgebildet sind. Insbesondere kann dieses Teil durch Spritzguss hergestellt werden. Es kann aus einer oder aus zwei Materialkomponenten bestehen. Zumindest der die Funktion der Feder übernehmende Bereich 21a ist vorzugsweise aus thermoplastischem Kunststoff mit einer Shore-Härte von 70°-90°A hergestellt. Der Kolbenbereich 21b kann auch aus steiferem Kunststoff ausgebildet sein. Die einstückige Ausbildung des Teils 21 reduziert die Anzahl erforderlicher Bauteile und vereinfacht die Endmontage.

Gemäß Fig. 2 sind die Größen-Verhältnisse und die Formen des Spenders erkennbar. Gemäß Fig. 3 ist in dem Vorratsbehälter 7 ein durch Saugkraft des Kolbens 1 verstellbarer, fliegender Kolben 8 gleitend gelagert. Der fliegende Kolben 8 weist eine ebene Stirnfläche 8b auf.

Das Zylindergehäuse 3 (Fig. 1 und 3) besitzt einen hohlen Führungsschaft für eine innere Führung des gefederten Saug- bzw. Druckkolbens 1 und für eine äußere Führung des hülsenförmig ausgebildeten Saug- und Druckkolbens 1. In dem Hohlraum 1b ist die aus Stahl bestehende Druckfeder 2 angeordnet. In der äußeren Hülsenwandung 1c des Saug- bzw. Druckkolbens 1 sind axial parallel verlaufende Entlüftungskanäle 1d eingearbeitet.

Gemäß Fig. 1 geht der Ventilsitz 5 konzentrisch zum Rastanschluß 3g in eine Halterung 5d für ein Saugrohr 12 über.

Das Zylindergehäuse 3 kann nach einer alternativen Bauweise (Fig. 4) winkelförmig ausgebildet sein, wobei vom oberen Raum 3e die Ansaug- bzw. Ausdrücköffnung 3f als winkelförmiger Kanal 3k weitergeführt ist. Der Ventilsitz 5 ist zum Vorratsbehälter 7 hin hohl und bildet zusammen mit dem Rastanschluß 3g einen Ringabsatz 5e, der in einen korrespondierend geformten Ringraum 8a des fliegenden Kolbens 8 hinein bewegbar ist.

Bei einem winkelförmig zur Achse des Vorratsbehälters 7 angeordneten Zylindergehäuse 3 ist über einen Verbindungskanal 3m ein Innenrohr 13, das achsgleich mit der Achse des Vorratsbehälters 7 verläuft, angeschlossen. Dabei ist das Innenrohr 13, das an die Dosiervorrichtung 10 mit einem Füllstück 11 angeschlossen ist, von einem Schutzrohr 14 umgeben. Das Innenrohr 13 mit der Dosiervorrichtung 10 und das Schutzrohr 14 sind mit einer abnehmbaren Schutzkappe 15 versehen.
Eine Standartisierung kann dabei dadurch erreicht werden, daß aus Membran 4 und Ventilsitz 5 sowie einer Kappe 22 eine Funktionseinheit gebildet wird, die als Zweiwegeventil wirkt und in eine Vielzahl auch unterschiedlich großer Spenderpumpen einsetzbar ist. Eine solche Funktionseinheit ist in Fig. 1b dargestellt. Die Membran kann hierzu einen inneren Bereich 4e geringerer Shore-Härte (z.B. ca. 55°A) und eine äußeren Bereich 4f größerer Shore-Härte (z.B. ca. 80°A) aufweisen. Dabei beeinflußt das Flächenverhältnis zwischen den wirkenden Flächen sowie das Verhältnis der Membranhärte die Schaltpunkte des Ventils. Diese können daher bei gleichbleibender Ventilgeometrie durch Verwendung entsprechender Membranen an unterschiedliche Arbeitspunkte angepaßt werden.

In den Fig. 5 und 6 ist der alternative Spender perspektivisch und in seiner natürlichen Größe dargestellt. Für das ergonomische Drücken (Saugen oder Pumpen) ist eine dem Finger angepaßte Druckfläche 1a gebildet.

Unter dem Ventilsitz 5 (Fig. 7) ist eine Nadelhalterbuchse 16 im Zylindergehäuse 3 befestigt und in der Nadelhalterbuchse 16 befindet sich eine Hohlstechnadel 17, deren Kanal 17a mit den Durchlaßöffnungen 5a in Verbindung steht, sobald eine dichtende Wandung eines Zweitkolbens 18 durchstoßen wird.

Alternativ hierzu ist es auch möglich, das dem Vorratsbehälter 7 zugewande Ende des Ventilsitzes 5 als Luer-Lock-Anschluß auszubilden. Dabei ist der Ventilsitz 5 vorzugsweise das weibliche Teil des Luer-Lock-Anschlusses. Dadurch wird es unter Wahrung von Hygiene- und Sterilitätsbedingungen möglich, den Vorratsbehälter erst unmittelbar vor Gebrauch mit dem Spender und seinem Ventilsitz 5 zu verbinden.

Nach dem Durchstechen der Wandung des Zweikolbens 18 befindet sich die Nadelhalterbuchse 16 aufgrund einer eingelassenen Innenkontur 18a mit der Außenkontur der Nadelhalterbuchse 16 in Berührung mit dem Rastanschluß 3g und dem Ringabsatz 5e des Ventilsitzes 5. Der Zweitkolben 18 wird durch den Saughub mit der Hubhöhe "h" (vgl. Fig. 3) bei einem durch den Zylinder-Innendurchmesser "D" nach oben gezogen. Die einzufüllende Masse der Flüssigkeit oder der zähflüssigen Flüssigkeit oder zu versprühenden oder zu zerstäubenden Flüssigkeit wird zwischen dem fliegenden Kolben 8 und dem Zweitkolben 18 im zuge der Montage eingefüllt.

Eine Ausnutzung der größtmöglichen Hubhöhe "h" des Kolbens 1 und eine Beseitigung von Restflüssigkeiten ergibt sich u.a. gemäß Fig. 4 durch den dortigen Kolbenfortsatz mit gestuftem Druchmesser, der bei fortschreitendem Hub in den winkelförmigen Kanal 3k eintaucht und gemäß den Fig. 1 bzw. 3, in denen der Kolbenfortsatz in die Verbindungsöffnung 4b eintaucht.

## Patentansprüche

1. Spender für Flüssigkeiten, oder für zähflüssige oder versprühbare Produkte, an dem ein Vorratsbehälter (7) auswechselbar dicht angesetzt ist und der an eine Dosiervorrichtung anschließbar ist, mit einem in einem Zylindergehäuse (3) hin und her bewegbaren Saug- bzw. Druckkolben, einem Ventil zwischen einem Zylinderraum (3d) im Zylindergehäuse (3) und dem Vorratsbehälter (7), wobei am einen Ende (3b) des Ventils ein Ventilsitz (5) mit einer am Umfang (4a) eingespannten Membranscheibe (4) für die Sperrung in den Vorratsbehälter (7) oder die Öffnung des Durchflusses aus dem Vorratsbehälter (7) vorgesehen ist, wobei die Membranscheibe (4) eine zum Zylindergehäuse (3) zentrische Verbindungsöffnung (4b) aufweist, **dadurch gekennzeichnet, daß** das Zylindergehäuse (3) am einen Ende (3a) den Kolben (1) mit einer in einem außerhalb der Zylinderraums (3d) liegenden Hohlraum (1b) angeordneten Druckfeder (2) aufnimmt, wobei die Membranscheibe (4) auf einem äußeren Rand (4d) zwischen dem ventilsitz (5) und dem Zylindergehäuse (3) festgeklemmt ist, wobei dort Durchlaßkanäle (3n) in dem Zylindergehäuse (3) vorgesehen sind, daß die Membranscheibe (4) gegen einen konzentrischen äußeren Ringsteg (3c) des Zylindergehäuses (3) druckabhängig anliegt und daß die Membranscheibe (4) auf einem ringförmigen Dichtsitz (5c) um die zentrische Verbindungsöffnung (4b) herum beabstandet druckabhängig aufliegt.

2. Spender nach Anspruch 1, **dadurch gekennzeichnet, daß** in dem Ventilsitz (5) Durchlaßöffnungen (5a) in den Vorratsbehälter (7) vorgesehen ist.

3. Spender nach einem der Ansprüche 1 oder 2, **dadurch gekennzeichnet, daß** die Membranscheibe (4) mit dem Zylinderraum (3d) und einem oberen Raum (3e) über der Membranscheibe (4) mit einer Ansaug- bzw. Ausdrücköffnung (3f) für die Dosiervorrichtung (10) in Verbindung steht.

4. Spender nach einem der Ansprüche 1 bis 3, **dadurch gekennzeichnet, daß** die Membranscheibe (4) mit ihrer Verbindungsöffnung (4b) einer Ansaug- bzw. Ausdrücköffnung (3f) des Zylindergehäuses (3) gegenüberliegt.

5. Spender nach einem der Ansprüche 1 bis 4, **dadurch gekennzeichnet, daß** der Ventilsitz (5) an der Seite zum Vorratsbehälter (7) einen dichtenden Rastanschluß (3g) bildet.

6. Spender nach einem der Ansprüche 1 bis 5, **dadurch gekennzeichnet, daß** der Vorratsbehälter (7) aus einem transparenten Glaszylinder (7a) besteht.

7. Spender nach einem der Ansprüche 1 bis 6, **dadurch gekennzeichnet, daß** ein axial offener Glaszylinder (7a) einen dichtenden Klemmboden (9) aus flexiblem Werkstoff aufweist.

8. Spender nach einem der Ansprüche 1 bis 7, **dadurch gekennzeichnet, daß** in dem Vorratsbehälter (7) ein durch Saugkraft verstellbarer, fliegender Kolben (8) vorgesehen ist.

9. Spender nach Anspruch 8, **dadurch gekennzeichnet, daß** der fliegende Kolben (8) eine ebenen Stirnfläche (8b) aufweist.

10. Spender nach einem der Ansprüche 1 bis 9, **dadurch gekennzeichnet, daß** das Zylindergehäuse (3) einen hohlen Führungsschaft (3h) für eine innere Führung des gefederten Saug-/Druckkolbens (1) und eine äußere Führung des hülsenförmig ausgebildeten Saug-/Druckkolbens (1) aufweist.

11. Spender nach Anspruch 10, **dadurch gekennzeichnet, daß** in einem Hohlraum (1b) des hülsenförmig ausgebildeten Saug-/Druckkolbens (1) die Druckfeder (2) angeordnet ist.

12. Spender nach einem der Ansprüche 10 oder 11, **dadurch gekennzeichnet, daß** in der äußeren Hülsenwandung (1c) des Saug-/Druckkolbens (1) axial verlaufende Entlüftungskanäle (1d) vorgesehen sind.

13. Spender nach einem der Ansprüche 1 bis 12, **dadurch gekennzeichnet, daß** der Ventilsitz (5) konzentrisch zum Rastanschluß (3g) in eine Halterung (5d) für ein Saugrohr(12) übergeht.

14. Spender nach einem der Ansprüche 1 bis 13, **dadurch gekennzeichnet, daß** das Zylindergehäuse (3) winkelförmig ausgebildet ist, wobei vom oberen Raum (3e) die Ansaug- bzw. Ausdrücköffnung (3f) als winkelförmiger Kanal (3k) weitergeführt ist.

15. Spender nach einem der Ansprüche 1 bis 14, **dadurch gekennzeichnet, daß** der Ventilsitz (5) zum Vorratsbehälter (7) hin gerichtet hohl ist und zusammen mit dem Rastanschluß (3g) einen Ringabsatz (5e) bildet, der in einen korrespondierend geformten Ringraum (8a) des fliegenden Kolbens (8) hinein bewegbar ist.

16. Spender nach einem der Ansprüche 1 bis 15, **dadurch gekennzeichnet, daß** bei einem winkelförmig zur Achse des Vorratsbehälters (7) angeordneten Zylindergehäuse (3) über einen Verbindungskanal (3m) ein Innenrohr (13), das achsgleich mit der Achse des Vorratsbehälters (7) verläuft, angeschlossen ist.

17. Spender nach einem der Ansprüche 1 bis 16, **dadurch gekennzeichnet, daß** das Innenrohr (13), das an die Dosiervorrichtung (10) angeschlossen ist, mittels eines Schutzrohres (14) umgeben ist.

18. Spender nach einem der Ansprüche 1 bis 17, **dadurch gekennzeichnet, daß** das Innenrohr (13) mit der Dosiervorrichtung (10) und dem Schutzrohr (14) mittels einer abnehmbaren Schutzkappe (15) versehen ist.

19. Spender nach einem der Ansprüche 1 bis 18, **dadurch gekennzeichnet, daß** unter dem Ventilsitz (5) eine Nadelhalterbuchse (16) im Zylindergehäuse (3) befestigt ist und daß in der Nadelhalterbuchse (16) eine Hohlstechnadel (17) befestigt ist, deren Kanal (17a) mit den Durchlaßöffnungen (5a) in Verbindung steht.

20. Spender nach einem der Ansprüche 1 bis 19, **dadurch gekennzeichnet, daß** in dem Vorratsbehälter (7) ein Zweitkolben (18) unterhalb der Nadelhalterbuchse (16) vorgesehen ist, wobei eine eingelassene Innenkontur (18a) mit der Außenkontur der Nadelhalterbuchse (16), dem Rastanschluß (3g) und dem Ringabsatz (5e) des Ventilsitzes (5) korrespondiert.

21. Spender nach einem der Ansprüche 1 bis 20, **dadurch gekennzeichnet, daß** die einzufüllende Masse der Flüssigkeit oder der zähflüssigen Flüssigkeit oder der zu zerstäubenden Flüssigkeit zwischen dem fliegenden Kolben (8) und dem Zweitkolben (18) einfüllbar ist.

## Claims

1. Dispenser for liquids, or for viscous or sprayable products, to which is sealingly interchangeably fitted a storage container (7) and which is connectable to a dosing device, having a suction or pressure piston movable backwards and forwards in a cylinder housing (3), a valve between a cylinder area (3d) in the cylinder casing (3) and the storage container (7) and on the one end (3b) of the valve is provided a valve seat (5) with a membrane disk (4) fixed to the circumference (4a) for blocking the through-flow into or out of the storage container (7), where the membrane disk (4) has a central connecting opening (4b) towards the cylinder housing (3), **characterized in that** at one end (3a) the cylinder housing (3) receives the piston (1) with a compression spring (2) located in a cavity (1b) outside the cylinder area (3d), the membrane disk (4) being clamped on an outer edge (4d) between the valve seat (5) and cylinder housing (3), passage ducts (3n) being provided there in the cylinder housing (3), that the membrane disk (4) engages in pressure-dependent manner against a concentric, outer ring land (3c) of the cylinder housing (3) and that the membrane disk (4) rests in spaced, pressure-dependent manner on an annular sealing seat (5c) around the central connecting opening (4b).

2. Dispenser according to claim 1, **characterized in that** in the valve seat (5) are provided passage openings (5a) in storage container (7).

3. Dispenser according to one of the claims 1 or 2, **characterized in that** the membrane disk (4) with the cylinder area (3d) and an upper area (3e) is connected by means of the membrane disk (4) to a suction or squeezing out opening (3f) for the dosing device (10).

4. Dispenser according to one of the claims 1 to 3, **characterized in that** the membrane disk (4) with its connecting opening (4b) faces a suction or squeezing out opening (3f) of the cylinder housing (3).

5. Dispenser according to one of the claims 1 to 4, **characterized in that** on the side towards the storage container (7), the valve seat (5) forms a sealing locking connection (3g).

6. Dispenser according to one of the claims 1 to 5, **characterized in that** the storage container (7) comprises a transparent glass cylinder (7a).

7. Dispenser according to one of the claims 1 to 6, **characterized in that** an axially open glass cylinder (7a) has a sealing clamping base (9) made from flexible material.

8. Dispenser according to one of the claims 1 to 7, **characterized in that** ih the storage container (7) is provided a flying piston (8) adjustable by suction force.

9. Dispenser according to claim 8, **characterized in that** the flying piston (8) has a planar end face (8b).

10. Dispenser according to one of the claims 1 to 9, **characterized in that** the cylinder housing (3) has a hollow guide shaft (3h) for an inner guidance of the sprung suction/pressure piston (1) and an external guidance of the sleeve-like suction/pressure piston (1).

11. Dispenser according to claim 10, **characterized in that** the compression spring (2) is placed in a cavity (1b) of the sleeve-like suction/pressure piston (1).

12. Dispenser according to one of the claims 10 or 11, **characterized in that** axially directed vent ducts (1d) are provided in the outer sleeve wall (1c) of the suction/pressure piston (1).

13. Dispenser according to one of the claims 1 to 12, **characterized in that**, concentrically to the locking connection (3j), the valve seat (5) passes into a mounting support (5d) for a suction tube (12).

14. Dispenser according to one of the claims 1 to 13, **characterized in that** the cylinder housing (3) has an angular construction, the suction or squeezing out opening (3f) being continued on as an angular channel (3k) from the upper area (3e).

15. Dispenser according to one of the claims 1 to 14, **characterized in that** the valve seat (5) directed towards the storage container (7) is hollow and together with the locking connection (3g) forms a ring step (5e), which is movable into a correspondingly shaped annular space (8a) of the flying piston (8).

16. Dispenser according to one of the claims 1 to 15, **characterized in that** in the case of a cylinder housing (3) arranged in angular manner towards the axis of the storage container (7) by means of a connecting channel (3m) is connected an inner tube (13), which is equiaxial to the axis of the storage container (7).

17. Dispenser according to one of the claims 1 to 16, **characterized in that** the inner tube (13), which is connected to the dosing device (10), is surrounded by a protective tube (14).

18. Dispenser according to one of the claims 1 to 17, **characterized in that** the inner tube (13) with the dosing device (10) and protective tube (14) are provided with a removable protective cap (15).

19. Dispenser according to one of the claims 1 to 18, **characterized in that** under the valve seat (5) is fixed in the cylinder housing (3) a needle holding bush (16) and that in said needle holding bush (16) is fixed a hollow piercing needle (17), whose channel (17a) is connected to the passage openings (5a).

20. Dispenser according to one of the claims 1 to 19, **characterized in that** in the storage container (7) a second piston (18) is provided under the needle holding bush (16) and a flush-mounted inner contour (18a) corresponds to the outer contour of the needle holding bush (16), the locking connection (3g) and the ring step (5e) of the valve seat (5).

21. Dispenser according to one of the claims 1 to 20, **characterized in that** the liquid mass or the viscous liquid or the liquid to be atomized and which is to be filled can be filled between the flying piston (8) and the second piston (18).

## Revendications

1. Distributeur pour des liquides ou bien pour des produits visqueux ou pulvérisables auquel est ajouté de manière étanche et remplaçable un réservoir de stockage (7), et qui peut être raccordé à un dispositif de dosage, avec un piston d'aspiration et de compression déplaçable avec un mouvement de va-et-vient dans un boîtier cylindrique (3), une soupape entre un espace cylindrique (3d) dans le boîtier cylindrique (3) et le réservoir de stockage (7), étant prévu à une extrémité (3b) de la soupape un siège de soupape (5) avec une membrane à disque (4) tendue au périmètre (4a) pour le confinement dans le réservoir de stockage (7) ou bien pour l'ouverture du débit provenant du réservoir de stockage (7), la membrane à disque (4) présentant une ouverture de raccordement (4b) centrée par rapport au boîtier cylindrique (3), **caractérisé en ce que** le boîtier cylindrique (3) loge à une extrémité (3a) le piston (1) avec un ressort de pression (2) disposé dans une cavité (1b) située à l'extérieur de l'espace cylindrique (3d), la membrane à disque (4) étant coincée sur un bord extérieur (4d) entre le siège de soupape (5) et le boîtier cylindrique (3), étant prévus à cet endroit des conduits de passage (3n) dans le boîtier cylindrique (3), **en ce que** la membrane à disque (4) est adjacente en dépendance de la pression à une traverse annulaire (3c) extérieure concentrique du boîtier cylindrique (3) et **en ce que** la membrane à disque (4) s'appuie de manière écartée et dépendant de la pression sur un siège étanche (5c) annulaire autour de l'ouverture de raccordement (4b) centrée.

2. Distributeur d'après la revendication 1, **caractérisé en ce qu'**on prévoit dans le siège de soupape (5) des ouvertures de passage (5a) vers le réservoir de stockage (7).

3. Distributeur d'après une des revendications 1 ou 2, **caractérisé en ce que** la membrane à disque (4) avec l'espace cylindrique (3d) et avec un espace supérieur (3e) communique au moyen de la membrane à disque (4) avec une ouverture d'aspiration ou encore d'éjection (3f) pour le dispositif de dosage (10).

4. Distributeur d'après une des revendications de 1 à 3, **caractérisé en ce que** la membrane à disque (4) avec son ouverture de raccordement (4b) se trouve en face d'une ouverture d'aspiration ou encore d'éjection (3f) du boîtier cylindrique (3).

5. Distributeur d'après une des revendications de 1 à 4, **caractérisé en ce que** le siège de soupape (5) forme du côté vers le réservoir de stockage (7) un raccord à déclic (3g) étanchant.

6. Distributeur d'après une des revendications de 1 à 5, **caractérisé en ce que** le réservoir de stockage (7) est constitué d'un cylindre en verre (7a) transparent.

7. Distributeur d'après une des revendications de 1 à 6, **caractérisé en ce qu'**un cylindre en verre (7a) axialement ouvert présente un fond à serrage (9) en matière flexible.

8. Distributeur d'après une des revendications de 1 à 7, **caractérisé en ce que** dans le réservoir de stockage (7) est prévu un piston volant (8) qui peut être ajusté par force d'aspiration.

9. Distributeur d'après la revendication 8, **caractérisé en ce que** le piston volant (8) présente une surface frontale (8b) plane.

10. Distributeur d'après une des revendications de 1 à 9, **caractérisé en ce que** le boîtier cylindrique (3) présente une tige de guidage (3h) creuse pour un guidage intérieur du piston d'aspiration/de compression (1) chargé par ressort et un guidage extérieur du piston d'aspiration/de compression (1) réalisé sous forme de douille.

11. Distributeur d'après la revendication 10, **caractérisé en ce que** dans une cavité (1b) du piston d'aspiration/de compression (1) réalisé sous forme de douille est disposé le ressort de pression (2).

12. Distributeur d'après une des revendications 10 ou 11, **caractérisé en ce que** dans la paroi de douille (1c) extérieure du piston d'aspiration/de compression (1) sont prévus des conduits de dégagement d'air (1d) qui s'étendent en direction axiale.

13. Distributeur d'après une des revendications de 1 à 12, **caractérisé en ce que** le siège de soupape (5) passe de manière concentrique par rapport au raccord à déclic (3g) à un support (5d) pour un tuyau d'aspiration (12).

14. Distributeur d'après une des revendications de 1 à 13, **caractérisé en ce que** le boîtier cylindrique (3) est réalisé de manière angulaire, l'ouverture d'aspiration ou encore d'éjection (3f) étant prolongée à partir de l'espace supérieur (3e) en tant que conduit (3k) angulaire.

15. Distributeur d'après une des revendications de 1 à 14, **caractérisé en ce que** le siège de soupape (5) est creux en direction vers le réservoir de stockage (7) et qu'il forme avec le raccord à déclic (3g) un épaulement annulaire (5e) qui peut être déplacé à l'intérieur d'un espace annulaire (8a), formé de manière correspondante, du piston volant (8).

16. Distributeur d'après une des revendications de 1 à 15, **caractérisé en ce que** pour un boîtier cylindrique (3) disposé de manière angulaire par rapport à l'axe du réservoir de stockage (7), un tuyau intérieur (13) s'étendant dans le même axe que le réservoir de stockage (7) est raccordé au moyen d'un conduit de raccordement (3m).

17. Distributeur d'après une des revendications de 1 à 16, **caractérisé en ce que** le tuyau intérieur (13), qui est raccordé au dispositif de dosage (10) est environné au moyen d'un tuyau de protection (14).

18. Distributeur d'après une des revendications de 1 à 17, **caractérisé en ce que** le tuyau intérieur (13) est muni du dispositif de dosage (10) et du tuyau de protection (14) au moyen d'un capuchon de protection (15) amovible.

19. Distributeur d'après une des revendications de 1 à 18, **caractérisé en ce qu'**au-dessous du siège de soupape (5) est fixée une douille de support d'aiguille (16) dans le boîtier cylindrique (3) et **en ce que** dans la douille de support d'aiguille (16) est fixée une aiguille creuse de percement (17), dont le conduit (17a) communique avec les ouvertures de passage (5a).

20. Distributeur d'après une des revendications de 1 à 19, **caractérisé en ce que** dans le réservoir de stockage (7) est prévu un piston secondaire (18) au-dessous de la douille de support d'aiguille (16), un profil intérieur (18a) affleuré correspondant avec le contour extérieur de la douille de support d'aiguille (16), avec le raccord à déclic (3g) et avec l'épaulement annulaire (5e) du siège de soupape (5).

21. Distributeur d'après une des revendications de 1 à 20, **caractérisé en ce que** la substance liquide ou visqueuse ou bien pulvérisable qui doit être chargée peut être introduite entre le piston volant (8) et le piston secondaire (18).
